# FASCICULE DE BREVET EUROPEEN

(11) **EP 2 362 278 B1**
(45) Date de publication et mention de la délivrance du brevet: **12.10.2016**
(21) Numéro de dépôt: 10154766.9
(22) Date de dépôt: 26.02.2010
(51) Int. Cl.: G04B 21/06, G04B 23/02

(54) **Marteau d'un mécanisme de sonnerie d'une montre**
Hammer für Schlagwerkmechanismus einer Armbanduhr
Hammer for a stricking mechanism of a watch

(43) Date de publication de la demande: 31.08.2011
(73) Titulaire: Montres Breguet SA, 1344 L'Abbaye (CH)
(72) Inventeur: FAVRE, Jérôme, 1346, Les Bioux (CH); GOLAY, Patrice, CH-1347 Le Sentier (CH)
(74) Mandataire: Ravenel, Thierry Gérard Louis

(56) Documents cités:
- EP-A2- 1 574 917
- DE-B- 1 212 894

## Description

L'invention concerne un marteau d'un mécanisme de sonnerie d'une montre. Ledit marteau dans le mécanisme de sonnerie est susceptible de venir frapper au moins un timbre du mécanisme de sonnerie en des périodes de temps déterminées pour la production d'un son.

Dans le domaine de l'horlogerie, une architecture traditionnelle est utilisée pour réaliser un mouvement, qui peut être muni d'un mécanisme de sonnerie, par exemple pour des répétitions minutes. Pour une telle réalisation, le timbre utilisé est un fil métallique, par exemple en acier, qui peut être généralement de forme circulaire. Ce fil métallique est disposé autour du mouvement, dans la cage de montre. Ce timbre est fixé, par exemple par brasure, à un porte-timbre, qui est lui-même solidaire de la platine de montre. La vibration du timbre est produite par l'impact généralement à proximité du porte-timbre d'au moins un marteau. Le son produit par le timbre frappé par le marteau se situe dans la gamme de fréquences audibles de 1 kHz à 20 kHz de manière à signaler au porteur de la montre une heure bien définie, une alarme programmée ou une répétition minute.

Comme indiqué ci-devant dans une montre mécanique ou électro-mécanique, un mécanisme de sonnerie peut comprendre un ou plusieurs timbres à fil métallique, configurés par exemple en portion de cercle. Généralement, le ou les timbres entourent une partie du mouvement de la montre. Chaque timbre peut être frappé par un marteau respectif monté rotatif sur la platine de montre à proximité du porte-timbre, et maintenu par un élément ressort dans une position de repos comme montré par exemple dans le document de brevet EP 1 574 917.

Dans l'état de la technique, il est toujours utilisé un marteau qui est réalisé facilement en acier, notamment en acier trempé. Ce marteau en acier trempé est jugé suffisamment dur pour la production d'un son par le timbre frappé par ledit marteau. Cependant avec un tel marteau en acier trempé, le son produit par le timbre frappé par ce marteau est à un niveau acoustique souvent insuffisamment élevé et peu cristallin pour le porteur de la montre, ce qui peut être un inconvénient. Un autre inconvénient d'un tel marteau en acier trempé est que sa densité volumique n'est pas suffisamment grande. De ce fait, il n'a pas une masse inertielle suffisante pour la production d'un niveau acoustique élevé lors de la frappe dudit marteau contre le timbre.

Le brevet DE 12 12 894 B décrit une montre-bracelet, qui est munie d'un mécanisme de sonnerie. Ce mécanisme comprend notamment un timbre susceptible d'être frappé par un marteau monté rotatif sur une platine en des instants prédéterminés. Le moment d'inertie du marteau peut être augmenté en le réalisant en partie ou en totalité en métal dur. Cependant ledit marteau n'est pas prévu pour spécifiquement augmenter le niveau acoustique du timbre frappé ou pour faciliter sa réalisation pour le montage dans une boîte de montre, ce qui constitue un inconvénient.

L'invention a donc pour but de pallier aux inconvénients de l'état de la technique en fournissant un marteau pour un mécanisme de sonnerie d'une montre, réalisé de telle manière à permettre d'augmenter le niveau acoustique du son produit par le timbre frappé par ledit marteau.

A cet effet, l'invention concerne un marteau pour un mécanisme de sonnerie d'une montre, qui comprend les caractéristiques définies dans la revendication indépendante 1.

Des formes d'exécution particulières du marteau pour un mécanisme de sonnerie d'une montre sont définies dans les revendications dépendantes 2 à 10.

Un avantage du marteau selon la présente invention, réside dans le fait que la première partie d'impact du marteau est réalisée dans un matériau plus dur que de l'acier trempé, notamment dans un métal dur. Grâce à cette première partie d'impact en métal dur, cela permet de produire un son plus cristallin et un niveau acoustique plus élevé, lorsque le timbre est frappé par ledit marteau. Jusqu'à présent, il n'a jamais été imaginé de pouvoir réaliser un marteau avec une première partie d'impact en matériau de grande dureté, fixée à un talon métallique notamment en acier trempé. Comme la première partie d'impact en métal dur est très difficile à travailler et peu être cassante, il peut ainsi être prévu de facilement chasser, river ou coller une tige de rotation du marteau sur une platine du mécanisme de sonnerie et/ou une goupille d'entraînement du marteau sur ou à travers une portion d'extrémité du talon en acier trempé.

Avantageusement, le matériau de la première partie d'impact est de masse volumique plus importante que la masse volumique du matériau du talon métallique. De plus, les dimensions volumiques de la première partie d'impact sont bien plus grandes que celles du talon métallique de manière à obtenir une masse inertielle importante du marteau même dans un espace restreint à disposition à l'intérieur de la montre. Grâce à cette masse inertielle importante du marteau, la frappe du timbre par le marteau peut être effectuée avec un maximum d'énergie.

Avantageusement, une tige de rotation du marteau et/ou une goupille d'entraînement du marteau peuvent être chassées, rivées ou collées sur ou à travers une portion d'extrémité du talon métallique, après avoir positionné et fixé la première partie d'impact sur le talon métallique. De préférence, la première partie d'impact du marteau est soudée ou brasée sur un bord du talon métallique. Après positionnement et fixation de la première partie d'impact sur le talon métallique, un ou plusieurs trous, par exemple traversants, peuvent ensuite être réalisés dans le talon métallique en étant bien positionnés et bien orientés par rapport au corps principal du marteau. La tige de rotation et/ou la goupille d'entraînement peuvent par la suite facilement être chassées ou collées dans un trou correspondant du talon métallique.

Avantageusement, la première partie d'impact du marteau est réalisée avec un métal dur ayant une dureté supérieure à 1'000 HV, de préférence de dureté plus du double de celle de l'acier trempé. Ce métal dur peut être du carbure de tungstène cobalt. Il peut être imaginé aussi une première partie d'impact du marteau réalisée en céramique ou même en diamant. De plus, aussi bien la masse volumique que le module d'élasticité du métal dur choisi peuvent être près de deux fois supérieurs à la masse volumique et au module d'élasticité de l'acier trempé. La première partie d'impact en matériau de grande dureté est ainsi inrayable et très résistant à l'oxydation.

Les buts, avantages et caractéristiques du marteau pour un mécanisme de sonnerie d'une montre apparaîtront mieux dans la description suivante notamment en regard des dessins sur lesquels :
la figure 1 représente de manière simplifiée un mécanisme de sonnerie d'une montre, qui est muni d'un marteau selon l'invention pour frapper un timbre du mécanisme de sonnerie,
la figure 2 représente une vue de dessus plus détaillée des deux parties assemblées du marteau selon l'invention pour un mécanisme de sonnerie d'une montre, et
la figure 3 représente une vue partielle en coupe selon la ligne III-III de la figure 2 du marteau selon l'invention pour un mécanisme de sonnerie d'une montre.

Dans la description suivante, toutes les parties du mécanisme de sonnerie d'une montre, qui est muni notamment d'un marteau pour frapper au moins un timbre, qui sont bien connues dans ce domaine technique, ne seront décrites que sommairement.

A la figure 1, il est représenté de manière simplifiée un mécanisme de sonnerie 1, qui comprend au moins un timbre 11 relié à un porte-timbre 12, qui peut être fixé sur une platine du mécanisme de sonnerie non représentée. Un marteau 2 du mécanisme de sonnerie est monté rotatif autour d'un axe 7 sur la platine à proximité du porte-timbre 12. Ce marteau permet de frapper ledit timbre 11 afin de produire un son pour signaler par exemple les heures, les minutes ou une heure programmée d'alarme. Le timbre 11 peut être réalisé sous la forme d'une portion de cercle par exemple au moyen d'un fil métallique généralement en acier, ou également dans un métal précieux ou en verre métallique. Cette portion de cercle entoure traditionnellement une partie du mouvement de montre non représentée.

Le marteau 2 comprend généralement deux parties 2' et 2", qui sont fixées l'une à l'autre. Une première partie d'impact 2' du marteau est constituée d'un matériau plus dur que de l'acier trempé et de masse volumique importante. Cette première partie d'impact 2', qui est de préférence réalisée en métal dur, est utilisée pour frapper par une arête arrondie 2a au moins un timbre 11 du mécanisme de sonnerie 1. Une seconde partie constitue un talon 2" par l'intermédiaire duquel le marteau 2 peut être monté sur une platine du mécanisme de sonnerie. Ce talon 2" est de préférence réalisé en matériau métallique, tel qu'en acier trempé. La fixation de la première partie d'impact 2' au talon métallique 2" est avantageusement réalisée par brasure ou soudure comme expliqué ci-après en référence aux figures 2 et 3.

Une tige de rotation 7 du marteau 2 sur la platine est de préférence chassée dans un trou traversant de diamètre légèrement inférieur au diamètre de la tige 7. Ce trou traversant est pratiqué dans une portion d'extrémité du talon métallique 2". Cette tige 7 peut être également réalisée en métal, tel qu'en acier trempé. Cette tige 7 est montée rotative sur une ouverture de la platine non représentée, pour former l'axe de rotation du marteau 2 sur la platine.

Bien entendu, la tige de rotation 7 peut également être rivée ou collée sur ou à travers un trou d'une portion d'extrémité du talon métallique 2". Cette tige peut également venir de matière avec le talon métallique pour ne former qu'une seule pièce.

Pour le mécanisme de sonnerie 1, la première portion d'impact 2' du marteau 2 est maintenue au repos à une certaine distance du timbre 11 par un ensemble amortisseur 4, 4a et 5. Cet ensemble amortisseur comprend de manière connue un levier 5 monté rotatif autour d'un axe 8 fixé à la platine du mécanisme de sonnerie de la montre, et une roue 4 de réglage. Une goupille 4a est placée décentrée sur la roue de réglage. Cette goupille est en contact d'une surface d'une première extrémité en forme de came du levier. L'autre extrémité arquée du levier 5 maintient le marteau 2 par l'intermédiaire d'une goupille d'entraînement 6 dans une position de repos. Cette goupille d'entraînement 6 est fixée sur le talon métallique 2" du marteau. Cette goupille d'entraînement peut avantageusement être chassée dans un trou traversant pratiqué dans le talon entre la tige 7 et la première partie d'impact 2'. La distance au repos entre l'arête arrondie 2a de la première portion d'impact 2' du marteau et le timbre 11 peut être réglée au moyen de la roue 4 avec la goupille décentrée 4a en contact de la surface de la première extrémité du levier 5.

Pour produire une vibration du timbre frappé, le marteau 2 est poussé brusquement sur sa goupille d'entraînement 6 en direction du timbre 11 par une extrémité libre d'un ressort 3. Ce ressort 3 est au préalable armé par l'intermédiaire d'une levée non représentée. L'ensemble amortisseur, notamment la partie arquée du levier 5 qui peut fléchir, doit en outre être réalisé de telle manière à empêcher un double choc du marteau contre le timbre suite à l'action du ressort armé 3. Pour ce faire, l'ensemble amortisseur peut être réalisé par exemple en métal dur dont le module d'élasticité est environ le triple de celui de l'acier trempé traditionnel. La déformation élastique de l'amortisseur est trois fois plus faible pour une contrainte donnée.

Selon l'invention, la première partie d'impact 2' du marteau 2 est réalisée dans un matériau plus dur que l'acier trempé, qui est d'une dureté de l'ordre de 650 HV. Ce matériau à grande dureté peut avantageusement être un métal dur de dureté supérieure à 1'000 HV. Un exemple de métal dur est le carbure de tungstène cobalt (WCCo), qui a une dureté de l'ordre de 1'540 HV.

Le matériau de cette première partie d'impact 2' dudit marteau 2 doit être également de masse volumique élevée pour obtenir une masse inertielle importante du marteau. Cette masse volumique doit être supérieure à celle de l'acier trempé qui est de l'ordre de 8'000 kg/m³. Avec une masse volumique importante du matériau choisi de la première partie d'impact 2', par exemple supérieure à 10'000 kg/m³, cela permet d'augmenter l'énergie lors de l'impact du marteau 2 contre le timbre 11 selon une vitesse donnée du marteau. De préférence, la masse volumique du matériau choisi, tel que du métal dur, doit être au moins entre 1.5 à 2 fois supérieure à celle de l'acier trempé, par exemple égale ou supérieure à 14'700 kg/m³.

La première partie d'impact 2' du marteau 2 peut encore être réalisée avec un matériau dur, dont le module d'élasticité est supérieur à celui de l'acier trempé, qui est de l'ordre de 220 GPa. De préférence, ce module d'élasticité du matériau utilisé pour fabriquer le marteau peut être supérieur à 500 GPa, notamment supérieur ou égal à 630 GPa. Avec un grand module d'élasticité du matériau du marteau 2, il est possible de minimiser la déformation élastique du marteau lors du choc contre le timbre pour une contrainte donnée. Ceci permet également de minimiser les pertes internes dues à la déformation. Avec un tel matériau constituant la première partie d'impact 2' du marteau, le niveau acoustique du son produit par le timbre 11 frappé par le marteau est augmenté, ce qui est recherché.

Pour bien expliquer la réalisation d'un tel marteau, on se réfère maintenant aux figures 2 et 3, qui représentent d'une part les deux parties 2' et 2" assemblées du marteau 2 en vue de dessus, et d'autre part une coupe partielle du marteau 2 selon la ligne III-III de la figure 2.

A la figure 2, le marteau hybride 2 comprend essentiellement deux parties 2' et 2" assemblées l'une à l'autre. De préférence, la première partie d'impact 2' du marteau est réalisée dans un matériau plus dur que de l'acier trempé traditionnellement utilisé pour la réalisation d'un marteau d'un mécanisme de sonnerie d'une montre. Cette première partie d'impact 2' est de préférence un métal dur, tel que du carbure de tungstène cobalt (WCCo), qui a une dureté de l'ordre de 1'540 HV et de masse volumique supérieure à 14'700 kg/m³. Pour obtenir une masse inertielle importante du marteau 2, la première partie d'impact 2' doit être d'un volume plus important que le volume de la seconde partie, qui est un talon métallique 2". Cette première partie d'impact 2' en métal dur peut avantageusement être brasée ou soudée sur le talon métallique 2" du marteau. Le bord du talon métallique 2" et la portion d'assemblage de la première partie d'impact 2' sont représentés par les deux lignes parallèles en traits interrompus sur cette figure 2.

Comme la première partie d'impact 2' est en métal dur, cette première partie d'impact est difficile à travailler et peut être cassante. Cette première partie d'impact est donc avantageusement brasée ou soudée au talon métallique 2" notamment en acier trempé dans lequel il est plus facile de réaliser des trous pour fixer une tige de rotation ou goupille d'entraînement. La portion d'assemblage de la première partie d'impact 2' est tout d'abord brasée ou soudée sur un bord du talon métallique 2". Par la suite, il est facile de réaliser un premier trou 7' pour recevoir une tige de rotation du marteau sur la platine, et un second trou 6' pour recevoir une goupille d'entraînement du marteau. Ces deux trous 6' et 7' sont bien positionnés et bien orientés par rapport au corps principal du marteau 2 en fonction de la position de la première partie d'impact fixée sur le talon métallique.

A la figure 3, il est bien représenté la portion d'assemblage de la première partie d'impact 2' soudée ou brasée par un matériau métallique 14 sur un bord du talon métallique 2". La portion d'assemblage de la première partie d'impact 2' se présente sous la forme d'un cran 13, qui est constitué principalement de deux surfaces planes disposées par exemple perpendiculairement l'une par rapport à l'autre. Cette portion d'assemblage est brasée ou soudée sur un bord de forme complémentaire, qui comprend deux surfaces par exemple à angle droit, du talon métallique 2". Pour faciliter le positionnement, ainsi que la fixation par brasure ou soudure de la première partie d'impact 2' sur le talon métallique 2", une rainure intérieure 15 est réalisée dans un angle du cran 13 de la portion d'assemblage de la première partie d'impact.

Bien entendu, la forme du bord ou de la portion d'assemblage peut être différente de celle décrite ci-devant pour autant qu'il soit facile de fixer par brasure ou soudure ou par un autre moyen la première partie d'impact 2' sur le talon métallique 2". Il pourrait être envisagé de visser la première partie d'impact sur le talon métallique, mais cela nécessite de pratiquer avec difficulté au moins un trou dans le matériau dur de la première partie d'impact. De plus, la fixation de la première partie d'impact sur le talon métallique peut être effectuée par une fixation par queue d'aronde.

Une fois que la première partie d'impact 2' est fixée sur le talon métallique 2", les trous 6' et 7' sont pratiqués dans le talon pour recevoir la goupille d'entraînement 6 et la tige de rotation 7. De préférence, la goupille chanfreinée 6 et la tige chanfreinée de rotation 7 sont chassées dans chaque trou correspondant 6' et 7' de diamètre légèrement inférieur. La goupille 6 et la tige 7 peuvent également être collées dans chaque trou correspondant ou sur le talon sans effectuer de trous, ou aussi rivées sur le talon métallique. Dans la mesure du possible, il peut aussi être envisagé de réaliser la goupille et la tige venant de matière avec le talon métallique avant la fixation dudit talon 2" avec la première partie d'impact 2'.

A partir de la description qui vient d'être faite, plusieurs variantes de réalisation du marteau pour un mécanisme de sonnerie d'une montre mécanique ou électro-mécanique peuvent être conçues par l'homme du métier sans sortir du cadre de l'invention définie par les revendications. Le matériau dur de la première partie d'impact du marteau peut être également de la céramique ou du diamant, mais dans ces conditions, une masse additionnelle doit être placée sur la première partie.

## Revendications

1. Marteau (2) pour un mécanisme de sonnerie (1) d'une montre, ledit mécanisme comprenant ledit marteau, au moins un timbre (11) susceptible d'être frappé par ledit marteau pour produire un son, et une platine sur laquelle sont montés le marteau et le timbre, le marteau comprenant une première partie d'impact (2') pour frapper le timbre, la première partie d'impact étant constituée d'un métal dur ayant une dureté supérieure à 1'000 HV, et une seconde partie, qui est un talon (2") réalisé en acier trempé par l'intermédiaire duquel le marteau peut être monté sur la platine du mécanisme de sonnerie, les première et seconde parties (2', 2") étant fixées l'une à l'autre par soudure ou brasure,
**caractérisé en ce que** la première partie d'impact (2') du marteau comprend une portion d'assemblage sous la forme d'un cran (13), qui est constitué principalement de deux surfaces planes disposées perpendiculairement l'une par rapport à l'autre, la portion d'assemblage étant brasée ou soudée sur un bord de forme complémentaire, qui comprend deux surfaces à angle droit, du talon métallique (2"), et
**en ce qu'**une rainure intérieure (15) est réalisée dans un angle du cran (13) de la portion d'assemblage de la première partie d'impact (2') pour faciliter le positionnement et la fixation par brasure ou soudure (14) de la première partie d'impact sur le talon métallique (2").

2. Marteau (2) selon la revendication 1, **caractérisé en ce que** la première partie d'impact (2') du marteau est constituée d'un métal dur ayant une dureté supérieure à 1'500 HV.

3. Marteau (2) selon l'une des revendications précédentes, **caractérisé en ce que** le matériau de la première portion d'impact (2') du marteau est du carbure de tungstène-cobalt.

4. Marteau (2) selon la revendication 1, **caractérisé en ce que** la masse volumique du matériau de la première partie d'impact (2') du marteau est supérieure à 10'000 kg/m³, de préférence égale ou supérieure à 14'700 kg/m³.

5. Marteau (2) selon la revendication 1, **caractérisé en ce que** le module d'élasticité de la première partie d'impact (2') en métal dur du marteau est supérieur à 220 GPa, de préférence égal ou supérieur à 630 GPa.

6. Marteau (2) selon l'une des revendications précédentes, **caractérisé en ce qu'**une tige (7) est chassée, rivée ou collée sur ou à travers une portion d'extrémité du talon métallique (2") pour servir d'axe de rotation du marteau, lorsqu'il est monté sur une platine du mécanisme de sonnerie.

7. Marteau (2) selon l'une des revendications 1 à 5, **caractérisé en ce qu'**une tige de rotation (7) du marteau vient de matière avec le talon métallique (2"), et **en ce que** le talon métallique et la tige de rotation sont réalisés en acier trempé.

8. Marteau (2) selon l'une des revendications 6 et 7, **caractérisé en ce qu'**une goupille (6) d'entraînement du marteau est chassée ou rivée ou collée sur ou à travers le talon métallique (2") parallèlement à la tige de rotation du marteau et entre la tige de rotation (7) et la première partie d'impact (2') du marteau.

9. Marteau (2) selon l'une des revendications 6 et 7, **caractérisé en ce qu'**une goupille (6) d'entraînement du marteau vient de matière avec le talon métallique (2"), ladite goupille étant parallèle à la tige de rotation (7) du marteau et entre la tige de rotation et la première partie d'impact (2') du marteau.

10. Marteau (2) selon l'une des revendications précédentes, **caractérisé en ce que** la première partie d'impact (2') est d'un volume plus grand que le volume du talon métallique (2").

## Patentansprüche

1. Hammer (2) für einen Läutmechanismus (1) einer Uhr, wobei der Mechanismus den Hammer, mindestens eine Tonfeder (11), die geeignet ist, von dem Hammer angeschlagen zu werden, um einen Ton zu erzeugen, und eine Platine, auf der der Hammer und die Tonfeder angebracht sind, umfasst, wobei der Hammer einen ersten Schlagabschnitt (2') umfasst, um die Tonfeder anzuschlagen, wobei der erste Schlagabschnitt aus einem Hartmetall mit einer Härte von mehr als 1'000 HV gebildet ist, und einen zweiten Abschnitt umfasst, der ein Ansatz (2") ist, der aus gehärtetem Stahl ausgebildet ist und über den der Hammer auf der Platine des Läutmechanismus angebracht werden kann, wobei der erste und der zweite Abschnitt (2', 2") durch Schweißen oder Löten aneinander befestigt sind,
**dadurch gekennzeichnet, dass** der erste Schlagabschnitt (2') des Hammers einen Zusammenfügungsabschnitt in Form einer Kerbe (13), die hauptsächlich aus zwei ebenen Oberflächen gebildet ist, die zueinander senkrecht angeordnet sind, umfasst, wobei der Zusammenfügungsabschnitt an einen Rand des metallischen Ansatzes (2") mit komplementärer Form, die zwei Oberflächen im rechten Winkel aufweist, gelötet oder geschweißt ist, und
dass eine untere Rille (15) in einer Ecke der Kerbe (13) des Zusammenfügungsabschnitts des ersten Schlagabschnitts (2') verwirklicht ist, um die Positionierung und die Befestigung durch Löten oder Schweißen (14) des ersten Schlagabschnitts an dem metallischen Ansatz (2") zu erleichtern.

2. Hammer (2) nach Anspruch 1, **dadurch gekennzeichnet, dass** der erste Schlagabschnitt (2') des Hammers aus einem Hartmetall mit einer Härte von mehr als 1'500 HV gebildet ist.

3. Hammer (2) nach einem der vorhergehenden Ansprüche, **dadurch gekennzeichnet, dass** das Material des ersten Schlagabschnitts (2') des Hammers Wolfram-Kobalt-Carbid ist.

4. Hammer (2) nach Anspruch 1, **dadurch gekennzeichnet, dass** die Dichte des Materials des ersten Schlagabschnitts (2') des Hammers größer als 10'000 kg/m³, vorzugsweise gleich oder größer als 14'700 kg/m³ ist.

5. Hammer (2) nach Anspruch 1, **dadurch gekennzeichnet, dass** der Elastizitätsmodul des ersten Schlagabschnitts (2') aus Hartmetall des Hammers größer als 220 GPa, vorzugsweise gleich oder größer als 630 GPa, ist.

6. Hammer nach einem der vorhergehenden Ansprüche, **dadurch gekennzeichnet, dass** ein Stift (7) auf oder durch einen Endabschnitt des metallischen Ansatzes (2") getrieben, genietet oder geklebt ist, um als Drehachse des Hammers zu dienen, wenn er auf einer Platine des Läutmechanismus angebracht ist.

7. Hammer (2) nach einem der Ansprüche 1 bis 5, **dadurch gekennzeichnet, dass** ein Drehstift (7) des Hammers einteilig mit dem metallischen Ansatz (2") gebildet ist und dadurch, dass der metallische Ansatz und der Drehstift aus gehärtetem Stahl ausgebildet sind.

8. Hammer (2) nach einem der Ansprüche 6 und 7, **dadurch gekennzeichnet, dass** ein Antriebsstift (6) des Hammers auf oder durch den metallischen Ansatz (2") parallel zu dem Drehstift des Hammers und zwischen dem Drehstift (7) und dem ersten Schlagabschnitt (2') des Hammers getrieben oder genietet oder geklebt ist.

9. Hammer (2) nach einem der Ansprüche 6 und 7, **dadurch gekennzeichnet, dass** ein Antriebsstift (6) des Hammers einteilig mit dem metallischen Ansatz (2") ausgebildet ist, wobei der Stift zu dem Drehstift (7) des Hammers und zwischen dem Drehstift und dem ersten Schlagabschnitt (2') des Hammers parallel ist.

10. Hammer (2) nach einem der vorhergehenden Ansprüche, **dadurch gekennzeichnet, dass** der erste Schlagabschnitt (2') ein größeres Volumen als der metallische Ansatz (2") hat.

## Claims

1. Hammer (2) for a watch striking mechanism (1), said mechanism including said hammer, at least one gong (11) that can be struck by said hammer to produce a sound, and a plate on which are mounted the hammer and the gong, the hammer including a first impact part (2') to strike the gong, the first impact part being formed of a hard metal with a hardness more than 1'000 HV, and a second part, which is a heel (2") made of hardened steel via which the hammer can be mounted on the plate of the striking mechanism, the first and second parts (2', 2") being secured to each other by welding or soldering,
**characterized in that** the first impact part (2') of the hammer includes an assembly portion in the form of a notch (13), which is mainly formed of two plane surfaces arranged perpendicularly to each other, the assembly portion being soldered or welded onto a complementary shaped edge of the metal heel (2"), said edge including two right-angled surfaces, and
**in that** an inner groove (15) is made in a corner of the notch (13) of the assembly portion of the first impact part (2') to facilitate the positioning and soldering or welding (14) of the first impact part (2') onto the metal heel (2").

2. Hammer (2) according to claim 1, **characterized in that** the first impact part (2') of the hammer is formed of a hard metal with a hardness of more than 1'500 HV.

3. Hammer (2) according to any of the preceding claims, **characterized in that** the material of the first impact part (2') of the hammer is cobalt-tungsten carbide.

4. Hammer (2) according to claim 1, **characterized in that** the density of the material of the first impact part (2') of the hammer is higher than 10,000 kg/m³ and preferably equal to or higher than 14,700 kg/m³.

5. Hammer (2) according to claim 1, **characterized in that** the modulus of elasticity of the first, hard metal, impact part (2') of the hammer is greater than 220 GPa, and preferably equal to or greater than 630 GPa.

6. Hammer (2) according to any of the preceding claims, **characterized in that** a rod (7) is driven into, riveted or bonded onto or through an end portion of the metal heel (2") to act as the rotating shaft of the hammer, when said hammer is mounted on a plate of the striking mechanism.

7. Hammer (2) according to any of claims 1 to 5, **characterized in that** a rotating rod (7) of the hammer is integral with the metal heel (2") and **in that** the metal heel and the rotating rod are made of hardened steel.

8. Hammer (2) according to any of claims 6 and 7, **characterized in that** a drive pin (6) of the hammer is driven into or riveted or bonded onto or through the metal heel (2") parallel to the rotating rod of the hammer and between the rotating rod (7) and the first impact part (2') of the hammer.

9. Hammer (2) according to any of claims 6 and 7, **characterized in that** a drive pin (6) of the hammer is integral with the metal heel (2"), said pin being parallel to the rotating rod (7) of the hammer and between the rotating rod and the first impact part (2') of the hammer.

10. Hammer (2) according to any of the preceding claims, **characterized in that** the volume of the first impact part (2') is larger than the volume of the metal heel (2").
